# EUROPÄISCHE PATENTSCHRIFT

(11) **EP 2 098 269 B1**
(45) Veröffentlichungstag und Bekanntmachung des Hinweises auf die Patenterteilung: **04.05.2011**
(21) Anmeldenummer: 09002982.8
(22) Anmeldetag: 03.03.2009
(51) Int. Cl.: A63B 21/045

(54) **Gymnastikgerät**
Gymnastics device
Appareil de gymnastique

(30) Priorität: 06.03.2008 DE 202008003266 U
(43) Veröffentlichungstag der Anmeldung: 09.09.2009
(73) Patentinhaber: CALIFORNIAN PRODUCTS (H.K) Ltd., Kowloon, Hong Kong (HK)
(72) Erfinder: Eck, Michael, Kowloon, Hong Kong (CN)
(74) Vertreter: Graf, Helmut

(56) Entgegenhaltungen:
- DE-U1-202007 008 017
- US-A- 4 440 391
- US-A- 4 664 373

## Beschreibung

Die Erfindung bezieht sich auf ein Gymnastikgerät gemäß Oberbegriff Patentanspruch 1.

Gymnastikgeräte oder -stäbe dieser Art sind in verschiedenen Ausführungen bekannt (beispielsweise DE 20 2005 020 652 U1, DE-U-202007008017 ) und bieten unterschiedliche Möglichkeiten für gymnastische oder sportliche Übungen, u.a. auch durch Fassen des Gerätes an einem in der Mitte vorgesehenen Handgriff und durch Versetzen des Stabes bzw. der mit den Gewichten versehenen Stabenden in schwingende Bewegungen.

Nachteilig ist bei bekannten Gymnastikgeräten ihre relativ große Länge, die u.a. den Transport und/oder die Lagerung erschwert. Aufgabe der Erfindung ist es ein Gymnastikgerät aufzuzeigen, welches diesen Nachteil vermeidet.

Das erfindungsgemäße Gymnastikgerät ist zweiteilig mit zwei lösbar miteinander verbundenen Geräteteilen ausgebildet. Hierdurch besteht die Möglichkeit das Gymnastikgerät für den Transport und/oder die Lagerung in seine beiden Teile zu trennen.

Bei der Verwendung des Gymnastikgerätes treten aufgrund der schwingenden Bewegung der Gewichte und des elastischen Verformens des Stabes erhebliche Kräfte zwischen dem Stab und dem Handgriff auf. Dies führt insbesondere bei einer zweiteiligen Ausbildung, die ein Trennen des Stabes in zwei Stabelemente oder Stabteile voraussetzt, zu ganz erheblichen, sich ständig ändernden, d.h. dynamischen Belastungen und Biegeelementen zwischen dem jeweiligen Griffteil und dem an diesem vorgesehenen Stabteil. Durch die erfindungsgemäße Ausbildung ist ein Lösen des jeweiligen Stabelementes von dem zugehörigen Griffteil bzw. ein Brechen des Gymnastikgerätes am Griffteil und dadurch bedingte eventuelle Verletzungen wirksam vermieden.

Weiterbildungen, Vorteile und Anwendungsmöglichkeiten der Erfindung ergeben sich auch aus der nachfolgenden Beschreibung von Ausführungsbeispielen und aus den Figuren. Dabei sind alle beschriebenen und/oder bildlich dargestellten Merkmale für sich oder in beliebiger Kombination grundsätzlich Gegenstand der Erfindung, unabhängig von ihrer Zusammenfassung in den Ansprüchen oder deren Rückbeziehung. Auch wird der Inhalt der Ansprüche zu einem Bestandteil der Beschreibung gemacht.

Die Erfindung wird im Folgenden anhand der Figuren an einem Ausführungsbeispiel näher erläutert. Es zeigen:
- Fig. 1: in schematischer Darstellung und in Seitenansicht ein Gymnastikgerät gemäß der Erfindung;
- Fig. 2 und 3: jeweils in vereinfachter Darstellung einen Längsschnitt durch ein Griffelement des Handgriffs des Gymnastikgerätes der Figur 1;
- Fig. 4: einen Schnitt entsprechend der Linie I - I der Figur 2.

Das in den Figuren allgemein mit 1 bezeichnete Gymnastikgerät besteht im Wesentlichen aus einem Stab 2 aus einem elastischen Material, beispielsweise aus Glasfaser, an dessen Enden jeweils ein beispielsweise als Formteil aus Kunststoff ausgebildetes Massengewicht 3 vorgesehen. In der Mitte ist der Stab 2 mit einem Handgriff 4 versehen.

Eine Besonderheit des Gymnastikgerätes oder -stabes 1 besteht darin, dass es zur Reduzierung der Transport- und/oder Lagerlänge im Bereich des Handgriffes 4 teilbar ist, d.h. aus zwei lösbar miteinander verbundenen Teilen besteht, von denen jedes ein Stabelement 2.1 bzw. 2.2 mit einem Gewicht 3 an einem Ende und mit einer Handgriffhälfte oder einem Griffelement 4.1 bzw. 4.2 am anderen Ende des Stabelementes aufweist.

Das Gymnastikgerät 1 wird beispielsweise so verwendet, dass der Handgriff 4 mit einer Hand gegriffen und dann durch Bewegen des Handgriffes 4 radial zum Stab 2 dieser Stab mit seinen Gewichten 3 in Schwingung versetzt wird.

Die Figuren 2 und 3 zeigen in vereinfachter Darstellung jeweils einen Längsschnitt durch die miteinander verbindbaren und voneinander lösbaren Handgriffelemente 4.1 und 4.2. Wie die Figuren zeigen, ist jedes Handgriffelement innen liegend mit einer Halte- und Verbindungs-Struktur 5.1 bzw. 5.2 versehen, die aus einem hochbelastbaren Werkstoff, beispielsweise aus Stahl besteht. Die Struktur 5.1 ist bei der dargestellten Ausführungsform von einer äußeren kreiszylinderförmigen Hülse 6 und einer innen liegenden, konzentrisch zu der äußeren Hülse 6 angeordneten Hülse 7 gebildet. Beide Hülsen 6 und 7 sind an einem Ende über einen Wandabschnitt 8 miteinander verbunden, und zwar in der Form, dass die innere Hülse 7 in eine Öffnung des Wandabschnitts 8 hineinreicht, der sowohl mit der Hülse 6, als auch mit der Hülse 7 in geeigneter Weise, beispielsweise durch Verschweißen oder Hartlöten verbunden ist.

Grundsätzlich besteht auch die Möglichkeit, die äußere Hülse 6 durch ein geeignetes Verfahren, beispielsweise durch Tiefziehen oder Stauchen mit dem Wandabschnitt 8 herzustellen oder aber anstelle des Wandabschnittes 8 die äußere Hülse 6 so zu formen, dass sie mit einem sich im Querschnitt reduzierten Abschnitt 6.1 die innere Hülse 7 umschließt und mit diesem Abschnitt mit der Innenhülse 7 in geeigneter Weise, beispielsweise durch Verschweißen oder Hartlöten verbunden ist, wie dies in der Figur 2 mit der unterbrochenen Linie 6.1 angedeutet ist, sodass der Wandabschnitte 8 entfallen kann. In der inneren Hülse 7 ist das Stabelement 2.1 mit einem Ende passend aufgenommen und dort in geeigneter Weise, beispielsweise durch Klemmsitz oder auf andere Weise fixiert, sodass das Stabelement 2.1 sich mit einer Teillänge innerhalb der Hülse 7 erstreckt und mit der weitaus größeren Teillänge aus der dem Wandabschnitt 8 oder dem Abschnitt 6.1 abgewandten offenen Seite der Hülse 7 vorsteht. An der den offenen Seiten der Hülsen 6 und 7 abgewandten Seite ist an dem Trag- und Verbindungselement oder -struktur 5.1 ein Muttergewindestück 9 mit einem Innengewinde vorgesehen, welches achsgleich mit der gemeinsamen Achse der Hülsen 6 und 7 angeordnet ist. Die Tragstruktur 5.1 und das Muttergewindestück 9, welches beispielsweise ebenfalls durch Verschweißen oder Hartlöten mit der inneren Hülse 7 oder dem Wandabschnitt 8 verbunden ist, sind mit einem die Außenfläche des im Wesentlichen zylinderförmigen Griffelementes 4.1 bildenden Elastomer 10, beispielsweise mit thermoplastischen Elastomer umspritzt, und zwar derart, dass die den Hülsen 6 und 7 abgewandte Seite des Muttergewindestücks 9 und die dortige Gewindeöffnung freiliegen. Das Elastomer bildet die Außenfläche des im Wesentlichen zylinderförmigen Griffelementes und umschließt das Tragelement oder die Tragstruktur 5.1 sowie das Muttergewindestück 9 mit Ausnahme der den Hülsen 6 und 7 abgewandten Stirnseite des Muttergewindestücks 9 vollständig, sodass auch im Bereich der äußeren Hülse 6 das Elastomer 10 eine eine weiche Grifffläche sicherstellende Schicht bildet. Weiterhin ist auch der Raum zwischen den Hülsen 6 und 7 vollständig mit dem Elastomer 10 ausgefüllt. Um das Umspritzen des mit dem Stabelement 2.1 vormontierten Tragelementes 5.1 zu erleichtern und insbesondere auch das Einbinden des Tragelementes 5.1 in das Elastomer 10 zu verbessern, sind in der äußeren Hülse 6 Öffnungen 11 vorgesehen, die nach dem Umspritzen ebenfalls mit dem Elastomer 10 ausgefüllt sind.

Das Griffelement 4.2 ist mit dem Tragelement 5.2 ausgebildet, welches wiederum die an einem Ende miteinander verbundenen Hülsen 6 und 7 aufweist, von denen die innere Hülse 7 zur Aufnahme und Fixierung des dem Gewicht 3 entferntliegenden Endes des Stabelementes 2.2 dient.

Das Griffelement 4.2 bzw. dessen Tragelement 5.2 unterscheiden sich vom Griffelement 4.1 bzw. vom Tragelement 5.1 lediglich dadurch, dass anstelle des Muttergewindestückes 9 an der der offenen Seite der Hülsen 6 und 7 abgewandten Seite des Tragelementes 5.2 ein Gewindebolzen 12 vorgesehen ist, der in das Gewinde des Muttergewindestücks 9 einschraubbar ist. Das Tragstück 5.2 ist mit dem Elastomer 10 zur Bildung des ebenfalls im Wesentlichen zylinderförmigen Griffelementes 4.2 derart umspritzt, dass das Tragelement 2 wiederum vollständig in dem Elastomer eingebettet ist, der Raum zwischen den Hülsen 6 und 7 insbesondere auch durch die Öffnungen 11 vollständig mit dem Elastomer 10 ausgefüllt ist und lediglich der Gewindebolzen 12 freiliegt, sodass dieser zum Verbinden der beiden Teile des Gymnastikgerätes 1 in das Gewinde des Muttergewindestückes 9 eingeschraubt werden kann.

Die beschriebene Ausführungsform der Griffelemente 4.1 und 4.2 stellt eine zuverlässige Verankerung der beiden Stabelement 2.1 und 2.2 an diesen Griffelementen sicher. Insbesondere ist auch sichergestellt, dass selbst bei extremer Betätigung des Gymnastikgerätes 1 ein Brechen dieses Gerätes und der Stabelemente 2.1 und 2.2 im Bereich des Handgriffs 4 nicht zu befürchten ist, und zwar trotz der Zweiteiligkeit des Gerätes bzw. des Stabes 2.

Da der Raum zwischen den Hülsen 6 und 7 jeweils mit dem Elastomer 10 vollständig ausgefüllt ist, steht auf großer Fläche eine Verbindung zwischen diesen beiden Hülsen, sodass Kräfte zuverlässig von der Außenfläche des Handgriffes 4 auf den Stab 2 bzw. auf die beiden Stabelemente 2.1 und 2.2 übertragen werden. Die Hülsen 6 dienen u.a. zur Verstärkung der Grifffläche des Handgriffs 4 bzw. der Griffelemente 4.1 und 4.2.

Bei beiden Griffelementen 4.1 und 4.2 besitzt jeweils die innere Hülse 7 eine kürzere axiale Länge als die äußere Hülse 6, sodass zwischen dem den Wandabschnitt 8 entfernt liegenden freien Ende der inneren Hülse 7, in der das jeweilige Ende des Stabelementes 2.1 bzw. 2.2 aufgenommen ist, und dem Ende der äußeren Hülse 6 ein Raum gebildet ist, der vollständig von dem das jeweilige Stabelement umgebenden elastomeren Material ausgefüllt ist, wodurch sich bei hoher mechanischer Festigkeit der Verbindung zwischen dem Stabelement 2.1 bzw. 2.2 und dem Griffelement 4.1 bzw. 4.2 auch ein optimales Schwingungsverhalten für den genannten Gymnastikstab 1 ergibt.

Die Erfindung wurde voranstehend an einem Ausführungsbeispiel beschrieben. Es versteht sich, dass zahlreiche Änderungen sowie Abwandlungen möglich sind, ohne das dadurch der der Erfindung zugrunde liegende Erfindungsgedanke verlassen wird.

### Bezugszeichenliste

- 1: Gymnastikstab oder Gymnastikgerät
- 2: Stab aus elastischem Material, beispielsweise Glasfieberstab
- 2.1, 2.2: Stabelement
- 3: Gewicht
- 4: Handgriff
- 4.1, 4.2: Griffelement
- 5.1, 5.2: Tragelement
- 6, 7: Hülse
- 6.1: Hülsenabschnitt
- 8: Wandabschnitt
- 9: Muttergewindestück
- 10: Elastomer
- 11: Öffnung
- 12: Gewindebolzen

## Patentansprüche

1. Gymnastikgerät mit einem flexiblen Stab (2), mit beidendig an dem Stab (2) vorgesehenen Gewichten (3) sowie mit einem Griffteil (4) am Stab (2) zwischen den beiden Stabenden, **dadurch gekennzeichnet, dass** das Gymnastikgerät zweiteilig aus zwei lösbar miteinander verbundenen Teilen besteht, von denen jeder von einem Stabelement (2.1, 2.2) mit einem Gewicht (3) an einem Ende und mit einem Griffelement (4.1, 4.2) am anderen Ende gebildet ist, dass an den Griffelementen (4.1, 4.2) zum wieder lösbaren Verbinden der Geräteteile Kupplungsstücke (9, 12) vorgesehen sind, und dass in jedem Griffelement (4.1, 4.2) ein Trag- oder Verankerungselement (5.1, 5.2) aus einem hochbelastbaren Material vorgesehen ist, an dem zumindest das dem jeweiligen Griffelement zugeordnete Kupplungsstück (9, 11) sowie eine hülsenartige Aufnahme (7) für das dem jeweiligen Gewicht (3) entferntliegende Ende des Stabelementes (2.1, 2.2) vorgesehen sind.

2. Gymnastikgerät nach Anspruch 1, **dadurch gekennzeichnet, dass** das Trag- oder Verankerungselement (5.1, 5.2) aus Metall, beispielsweise Stahl oder einem faserverstärkten Kunststoff besteht.

3. Gymnastikgerät nach Anspruch 2 oder 3, **dadurch gekennzeichnet, dass** das Trag- oder Verankerungselement (5.1, 5.2) jeweils von einem das Griffelement (4.1, 4.2) oder dessen Außenfläche bildenden Kunststoffmaterial (10), beispielsweise von einem elastomeren Kunststoff umschlossen ist.

4. Gymnastikgerät nach einem der vorhergehenden Ansprüche, **dadurch gekennzeichnet, dass** das Kupplungsstück (9, 12) an einer Stirnseite des Griffelementes (4.1, 4.2) zugänglich vorgesehen ist.

5. Gymnastikgerät nach einem der vorhergehenden Ansprüche, **dadurch gekennzeichnet, dass** das Trag- oder Verankerungselement (5.1, 5.2) ein die hülsenartige Aufnahme (7) mit Abstand umschließenden, beispielsweise als Hülse (6) ausgebildetes Wandelement aufweist.

6. Gymnastikgerät nach Anspruch 5, **dadurch gekennzeichnet, dass** das Wandelement (6) mit der Aufnahme (7) verbunden ist, beispielsweise über einen Wandabschnitt (8) oder einen sich im Querschnitt verengenden Abschnitt (6.1) des Wandelementes (6).

7. Gymnastikgerät nach einem der vorhergehenden Ansprüche, **dadurch gekennzeichnet, dass** das Kunststoffmaterial auch den Raum zwischen der hülsenartigen Aufnahme (7) und dem Wandelement (6) ausfüllt.

8. Gymnastikgerät nach einem der vorhergehenden Ansprüche, **dadurch gekennzeichnet, dass** das jeweilige Kupplungsstück (9, 12) an dem Trag- oder Verankerungselement (5.1, 5.2) dort vorgesehen ist, wo die hülsenartige Aufnahme (7) und das diese Aufnahme umschließende Wandelement (6) miteinander verbunden sind.

9. Gymnastikgerät nach einem der vorhergehenden Ansprüche, **dadurch gekennzeichnet, dass** in dem die Aufnahme (7) umschließenden Wandelement (6) Öffnungen (11) vorgesehen sind.

10. Gymnastikgerät nach einem der vorhergehenden Ansprüche, **dadurch gekennzeichnet, dass** die Aufnahme (7) eine kürzere axiale Länge besitzt als das diese umschließende Wandelement (6).

## Claims

1. Gymnastic apparatus comprising a flexible bar (2) with weights (3) provided on both ends of the bar (2) as well as with a grip part (4) on the bar (2) between the two ends of the bar, **characterised in that** the gymnastic apparatus consists as two pieces of two parts detachably connected to one another, of which each part is formed by one bar element (2.1, 2.2) with a weight (3) at one end and with a grip element (4.1, 4.2) at the other end, that the grip elements (4.1, 4.2) are provided with coupling members (9, 12) for detachably reconnecting the apparatus parts to one another, and that in each grip element (4.1, 4.2) there is a support or anchorage element (5.1, 5.2) of a high tensile material on which at least the coupling member (9, 12) assigned to the relevant grip element as well as a sleeve-type socket (7) for the end of the bar element (2.1, 2.2) remote from the relevant weight (3) are provided.

2. Gymnastic apparatus according to claim 1 **characterised in that** the support or anchorage elements (5.1, 5.2) are made of metal, by way of example steel, or of a fibre-reinforced plastics.

3. Gymnastic apparatus according to claim 2 or 3 **characterised in that** the support or anchorage elements (5.1, 5.2) are each enclosed by a plastics material (10), by way of example an elastomer plastics, which forms the grip element (4.1, 4.2) or the outer surface thereof.

4. Gymnastic apparatus according to one of the preceding claims **characterised in that** the coupling member (9, 12) is provided accessible on an end side of the grip element (4.1, 4.2).

5. Gymnastic apparatus according to one of the preceding claims **characterised in that** the support or anchorage element (5.1, 5.2) has a wall element surrounding the sleeve-type socket (7) at a distance and designed by way of example as a sleeve (6).

6. Gymnastic apparatus according to claim 5 **characterised in that** the wall element (6) is connected to the socket (7), by way of example by a wall section (8) or a section (6.1) of the wall element (6) which has a narrowing cross-section.

7. Gymnastic apparatus according to one of the preceding claims **characterised in that** the plastics material also fills out the space between the sleeve-type socket (7) and the wall element (6).

8. Gymnastic apparatus according to one of the preceding claims **characterised in that** the relevant coupling member (9, 12) is provided on the support or anchorage element (5.1, 5.2) at the site where the sleeve-type socket (7) and the wall element (6) surrounding this socket are joined to one another.

9. Gymnastic apparatus according to one of the preceding claims **characterised in that** openings (11) are provided in the wall element (6) which surrounds the socket (7).

10. Gymnastic apparatus according to one of the preceding claims **characterised in that** the socket (7) has a shorter axial length than the wall element (6) surrounding same.

## Revendications

1. Appareil de gymnastique comportant une barre souple (2), comportant des poids (3) prévus aux deux extrémités sur la barre (2) ainsi qu'une poignée (4) sur la barre (3) entre les deux extrémités de barre, **caractérisé en ce que** l'appareil de gymnastique est constitué en deux parties par deux éléments reliés ensemble de manière amovible, chacun d'eux étant formé par un élément de barre (2.1, 2.2) comportant un poids (3) à une extrémité et comportant un élément de préhension (4.1, 4.2) à l'autre extrémité, **en ce que** sur les éléments de préhension (4.1, 4.2) sont prévues des pièces de couplage (9, 12) pour relier à nouveau de manière amovible les éléments de l'appareil, et **en ce que** dans chaque élément de préhension (4.1, 4.2) est prévu un élément de support ou d'ancrage (5.1, 5.2) en matériau à haute capacité de charge sur lequel sont prévus au moins la pièce de couplage (9, 12) associée à l'élément de préhension respectif ainsi qu'un logement en forme de douille (7) pour l'extrémité de l'élément de barre (2.1, 2.2) éloignée du poids respectif (3).

2. Appareil de gymnastique selon la revendication 1, **caractérisé en ce que** l'élément de support ou d'ancrage (5.1, 5.2) se compose de métal, par exemple d'acier ou d'une matière plastique renforcée par des fibres.

3. Appareil de gymnastique selon la revendication 2 ou 3, **caractérisé en ce que** l'élément de support ou d'ancrage (5.1, 5.2) est respectivement entouré par une matière plastique (10), par exemple par une matière plastique en élastomère, formant l'élément de préhension (4.1, 4.2) ou sa surface externe.

4. Appareil de gymnastique selon l'une quelconque des revendications précédentes, **caractérisé en ce que** la pièce de couplage (9, 12) est prévue de manière accessible sur un côté avant de l'élément de préhension (4.1, 4.2).

5. Appareil de gymnastique selon l'une quelconque des revendications précédentes, **caractérisé en ce que** l'élément de support ou d'ancrage (5.1, 5.2) présente un élément de paroi entourant à distance le logement en forme de douille (7), réalisé par exemple en tant que douille (6).

6. Appareil de gymnastique selon la revendication 5, **caractérisé en ce que** l'élément de paroi (6) est relié au logement (7), par exemple par le biais d'une section de paroi (8) ou d'une section (6.1) de l'élément de paroi (6) se rétrécissant en coupe transversale.

7. Appareil de gymnastique selon l'une quelconque des revendications précédentes, **caractérisé en ce que** la matière plastique remplit également l'espace entre le logement en forme de douille (7) et l'élément de paroi (6).

8. Appareil de gymnastique selon l'une quelconque des revendications précédentes, **caractérisé en ce que** la pièce de couplage respective (9, 12) est prévue sur l'élément de support ou d'ancrage (5.1, 5.2) à l'endroit où le logement en forme de douille (7) et l'élément de paroi (6) entourant ce logement sont reliés ensemble.

9. Appareil de gymnastique selon l'une quelconque des revendications précédentes, **caractérisé en ce que** des ouvertures (11) sont prévues dans l'élément de paroi (6) entourant le logement (7).

10. Appareil de gymnastique selon l'une quelconque des revendications précédentes, **caractérisé en ce que** le logement (7) possède une longueur axiale plus courte que l'élément de paroi (6) l'entourant.
